# FASCICULE DE BREVET EUROPEEN

(11) **EP 0 110 736 B1**
(45) Date de publication et mention de la délivrance du brevet: **20.07.1988**
(21) Numéro de dépôt: 83401897.0
(22) Date de dépôt: 28.09.1983
(51) Int. Cl.: H05H 1/34

(54) **Torche de travail à l'arc munie d'une coiffe amovible**
Lichtbogenbrenner mit einer abnehmbaren Kappe
Arc torch provided with a removable cap

(30) Priorité: 01.10.1982 FR 8216511
(43) Date de publication de la demande: 13.06.1984
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR); LA SOUDURE AUTOGENE FRANCAISE, F-75321 Paris Cedex 07 (FR)
(72) Inventeur: Marhic, Gérard, F-95000 Cergy (FR); Schaff, Didier, F-95430 Auvers-sur-Oise (FR); Remy, Francis, F-95370 Montigny-les-Cormeilles (FR)
(74) Mandataire: Jacobson, Claude

(56) Documents cités:
- FR-A- 2 275 270
- FR-A- 2 450 659
- US-A- 3 488 468
- US-A- 3 632 951

## Description

La présente invention est relative auxtorches de travail à l'arc du type comprenant une coiffe de sécurité amovible destinée à entourer l'extrémité libre de la tête de la torche et, lorsqu'elle est en place, à fermer un circuit électrique qui fait partie du circuit de sécurité de la torche. Elle s'applique plus particulièrement, quoique non exclusivement, aux torches manuelles de coupage plasma dans lesquelles la coiffe amovible a une fonction de protection de l'opérateur.

L'électrode d'une torche manuelle de coupage plasma est portée, en cours d'utilisation de la torche, à un potentiel relativement élevé, de l'ordre de 300 V par rapport à la masse. Cette électrode est normalement rendue inaccessible par la présence de la tuyère de la torche, mais, lorsqu'un démontage de cette tuyère est nécessaire pour l'entretien de l'appareil, l'électrode se trouve dégagée, ce qui est dangereux pour l'opérateur en cas d'actionnement involontaire de la gâchette de commande de la torche.

Pour cette raison, il a été proposé d'équiper l'extrémité libre de la torche d'une coiffe de sécurité amovible dont la présence empêche le démontage de la tuyère. La fixation de cette coiffe sur le corps de torche ferme un circuit électrique qui fait partie du circuit de sécurité de la torche, lequel comprend également d'autres circuits (correspondant par exemple à une alimentation correcte en fluides). Cependant, les agencements connus (voir par exemple le FR-A-2 450 659) n'ont pas donné entière satisfaction du fait de leur relative difficulté de réalisation et de leur coût trop élevé.

L'invention a pour but de fournir une coiffe de sécurité amovible qui soit simple, de maniement fiable et rapide et peu coûteuse.

A cet effet, l'invention a pour objet une torche de travail à l'arc du type précité, caractérisée en ce que la coiffe comprend une jupe adaptée pour être positionnée axialement par un épaulement de la tête de la torche, et un étrier basculant articulé sur l'un des deux éléments constitués par la jupe et par la tête, cet étrier comprenant une partie métallique pourvue de moyens d'encliquetage sur l'autre de ces deux éléments et qui, lorsque la coiffe est fixée sur la tête de la torche, coopère avec deux bornes solidaires dudit autre élément et appartenant audit circuit électrique.

Des caractéristiques avantageuses de l'invention sont décrites dans les sous-revendications 2 à 8.

En particulier:
- dans un mode de réalisation avantageux de l'invention, la jupe prend appui sur ledit épaulement par l'intermédiaire d'une pièce de la torche, qu'elle maintient en appui contre cet épaulement. En effet, ladite pièce peut alors être dépourvue de tout filetage et être simplement centrée dans ledit épaulement. De plus, dans ce mode de réalisation, il devient très improbable, sinon impossible, de remonter la coiffe sur le corps de torche en l'absence de ladite pièce. Ceci est particulièrement intéressant lorsque cette pièce est constituée par la tuyère d'une torche à plasma, car l'accès à la pointe de l'électrode n'est alors possible qu'en l'absence de la coiffe;
- de préférence également, l'étrier présente à l'opposé de la jupe une saillie qui empêche le démontage d'une pince porte-électrode lorsque la coiffe est en place. Ceci supprime toute possibilité d'accès à l'électrode par son extrémité de montage lorsque cette électrode est sous tension.

Un exemple de réalisation de l'invention va maintenant être décrit en regard du dessin annexé, sur lequel:
-la figure 1 est une vue en élévation latérale, avec coupe partielle et arrachements, d'une torche manuelle de coupage plasma conforme à l'invention;
- la figure 2 est une vue de cette torche prise en coupe transversale suivant la ligne II-II de la figure 1; et
- la figure 3 est une vue de face de la torche, prise en regardant suivant la flèche III de la figure 1.

La torche manuelle de coupage plasma représentée sur la figure 1 comprend une poignée isolante 1 qui porte à son extrémité une tête de torche 2 et est pourvue à sa partie supérieure d'une gâchette 3 de commande d'amenée de fluides et de mise sous tension. Latête'est, dans l'ensemble, de révolution autour d'un axe X-X que l'on supposera vertical pour la commodité de la description. La tête 2 comporte essentiellement un corps isolant 4, une électrode 5, une tuyère 6 et une coiffe de protection 7.

Le corps 4 présente une forme cylindrique et se termine, juste au-dessous de la poignée 1, par une face d'extrémité horizontale 8. Sur ce corps 4 font saillie vers le bas d'une part l'électrode 5, qui s'étend suivant l'axe X-X et est positionnée par un ensemble porte-électrode (non représenté), et d'autre part un ensemble porte-tuyère convenablement isolé électriquement du porte-électrode et qui se termine par une pièce tubulaire 9. A peu près à mi-hauteur, l'ensemble porte-tuyère forme un gradin 10, de sorte que sa partie inférieure a un diamètre réduit.

La tuyère 6 est une pièce en forme générale de coupelle. Sa paroi latérale 11 est lisse et s'enboîte sans jeu dans la pièce 9 du porte-tuyère, jusqu'à ce qu'une collerette 12 de la tuyère vienne buter contre la tranche d'extrémité de cette pièce 9. La collerette 12 se trouve à l'extrémité inférieure de la paroi 11 et a une forme polygonale ou en étoile. Le fond de la tuyère est percé d'un orifice 13 d'axe X-X.

La coiffe de protection 7 est constituée d'une jupe inférieure annulaire cylindrique 14 et d'un étrier ou plastron basculant 15 articulé sur cette jupe. Ces deux pièces sont réalisées en une matière isolante appropriée compte tenu des températures auxquelles elles sont soumises en service. La jupe 14 s'enfile avec un léger jeu sur la partie supérieure du porte-tuyère et est pourvue à son extrémité inférieure d'une collerette radiale 16 dirigée vers l'axe. X-X qui prend appui sur les angles extérieurs de la collerette 12 de la tuyère.

Le plastron 15 présente une forme générale semi cylindrique largement échancrée de chaque côté par une échancrure 17 à peu près triangulaire et tronquée à sa partie inférieure par un pan oblique 18. Les échancrures 17 et le pan oblique 18 laissent subsister une fourche incurvée 19 qui enveloppe la moitié de la tête 2 opposée à la poignée 1. L'extrémité de chaque branche de cette fourche est articulée sur la jupe 14 au moyen d'un ergot radial 20, les deux ergots étant diamétralement opposés.

Près de son extrémité supérieure, le plastron 15 comporte une gorge horizontale 21 qui s'étend sur un peu plus d'un demi-tour et qui définit un logement limité de chaque côté par un épaulement vertical 22. Dans ce logement est reçue une lame métallique semicirculaire 23 qui présente à chaque extrémité, en deux points diamétralement opposés, une encoche d'encliquetage en V 24 ouverte vers le bas prolongée vers l'extrémité de la lame par une rampe ascendante 25. Au droit des encoches 24, le plastron 15 porte un arceau 26 en saillie vers le haut.

Sur le corps isolant 4 fond saillie deux ergots cylindriques horizontaux 27, diamétralement opposés, reliés chacun à un fil 28 (figure 2) d'un circuit électrique qui fait partie du circuit de sécurité de la torche, de façon à former deux bornes de ce circuit électrique.

La torche est complétée par des conduits (non représentés) permettant de lui fournir les divers fluides nécessaires à son fonctionnement, ainsi que par des moyens (non représentés) d'amenée de courant électrique.

Pour positionner l'électrode 5 dans la tête 2 de la torche, on actionne une pince (non représentée) faisant partie de l'ensemble porte-électrode, ce au moyen d'un bouton de serrage amovible 29 qui se visse à l'extrémité supérieure de la tête 2.

Pour monter la tuyère 6 dans la tête 2, on l'insère dans la pièce 9 du porte-tuyère, et on enfile par-dessus la jupe 14. Lors de cette opération, le plastron 15 est basculé d'environ 45°, comme illustré en traits mixtes à la figure 1, ce qui est permis par la présence du pan oblique 18.

Lorsque la collerette 12 de la tuyère, poussée par celle 16 de la jupe 14, vient buter contre l'épaulement 9A formé par la tranche d'extrémité de la pièce 9, l'extrémité supérieure de la jupe se trouve à une petite distance de la face 8, sans contact avec celle-ci. On ramène alors le plastron 15 en position verticale; à la fin de ce mouvement, les rampes 25 de la lame 23 butent contre les ergots 27 puis montent sur ceux-ci, et les ergots 27 s'encliquettent simultanément dans les encoches 24 de la lame 23. Ceci est rendu possible par l'élasticité axiale que confèrent au plastron 15 les deux échancrures latérales 17. Le dimensionnement est tel qu'après encliquetage, le plastron ne revient pas tout à fait à sa forme initiale, de sorte qu'il sollicite élastiquement vers le haut la jupe 14 et assure par conséquent un ferme maintien en position de la tuyère 6.

Lorsque la coiffe 7 est en place, l'arceau 26 chevauche avec un faible leu le bouton 29, et le circuit électrique comportant les deux ergots 27 est fermé par la lame 23, ce qui autorise le fonctionnement de la torche sous la commande de la gâchette 3 lorsque les autres parties du circuit de sécurité sont également fermées. Par contre, il n'est pas possible d'accéder à l'électrode 5: d'une part, l'accès à la pointe de l'électrode suppose que l'on retire la tuyère 6, ce qui nécessite le démontage préalable de la jupe 14; d'autre part, la présence de l'arceau 26 interdit de dévisser le bouton 29 et donc d'accéder à l'extrémité supérieure de l'électrode.

Ainsi, l'accès à l'électrode n'est possible qui si l'on tout d'abord fait basculer le plastron 15 dans sa position escamotée illustrée en traits mixtes à la figure 1. Comme ce basculement ouvre le circuit de sécurité, l'électrode n'est donc accessible que lorsqu'elle n'est pas sous tension.

Par ailleurs, l'encliquetage de la lame 23 sur les ergots 27 n'est possible que si la jupe 14 s'appuie effectivement sur la collerette 12 de la tuyère, Pour éviter que l'on puisse accrocher cette lame sur ces ergots en l'absence de la tuyère, la lame présente en son milieu un appendice 30 dirigé vers le bas qui, au repos, est incliné vers le corps 4. Cet appendice est repoussé élastiquement par le corps 4 lorsqu'on amène le plastron 15 en position verticale et tend à rappeler ce dernier vers sa position d'escamotage. Ainsi, le plastron ne peut rester en position verticale que si l'effort d'encliquetage sur les ergots 27 est suffisant.

Comme indiqué plus haut, la jupe 14 ne prend appui sur la collerette 12 qu'en un certain nombre de points, séparés par des lumières. La jupe peut ainsi servir également à canaliser un flux de gaz annulaire autour de la tuyère; ce gaz peut être un gaz de refroidissement ou, dans le cas d'une torche de soudage plasma, un gaz de protection du bain de fusion.

En variante, les collerettes 12 et 16 pourraient bien entendu présenter d'autres configurations permettant un tel écoulement de gaz autour de la tuyère.

En variant également, la tuyère 6 pourrait être vissée dans la pièce tubulaire 9; la jupe 14 prendrait alors directement appui sur l'épaulement 8 du corps de torche 4 et serait libre de tout contact avec la tuyère. Cependant, le mode de réalisation illustré au dessin présente l'avantage de ne nécessiter aucun filetage de la tuyère, ni de la pièce 9. Plus généralement, la coiffe 7 pourrait, avec d'autres configurations de torches, servir à maintenir en appui une pièce de la tête de torche 2 contre un épaulement, avec le même avantage, éventuellement associé à la fonction de canalisation d'un gaz de la jupe 14.

En variante encore, bien qui ceci semble actuellement moins avantageux, l'étrier ou plastron 15 pourrait être inversé et articulé sur les ergots 27 de la tête 2 et s'encliqueter sur deux autres ergots analogues prévus sur la jupe 14. L'adaptation à cette variante des parties électriquement conductrices de la coiffe 7 apparaitra à l'évidence à l'homme de l'art.

## Revendications

1. Torche de travail à l'arc, du type comprenant une coiffe de sécurité amovible (7) destinée à entourer l'extrémité libre de la tête (2) de la torche et, lorsqu'elle est en place, à fermer un circuit électrique (28) qui fait partie du circuit de sécurité de la torche, caractérisée en ce que la coiffe comprend une jupe (14) adaptée pour être positionnée axialement par un épaulement (9A) de la tête (2) de la torche, et un étrier basculant (15) articulé sur l'un des deux éléments (14, 2) constitués par la jupe (14) et par la tête (2), cet étrier comprenant une partie métallique (23) pourvue de moyens d'encliquetage (24) sur l'autre (2) de ces deux éléments (14, 2) et qui, lorsque la coiffe (7) est fixée sur la tête (2) de la torche, coopère avec deux bornes (27) solidaires dudit autre élément (2) et appartenant audit circuit électrique (28).

2. Torche suivant la revendication 1, caractérisé en ce que l'étrier (15) est constitué d'une matière isolante et la partie metallique (23) est constituée d'un lame semi-circulaire qui présente à chaque extrémité une encoche d'encliquetage (24) dirigée vers l'un (14) desdits éléments, les bornes étant constituées par deux ergots diamétralement opposés (27) en saillie sur ledit autre élément (2).

3. Torche suivant l'une des revendications 1 et 2, caractérisé en ce que l'étrier (15) est constitué par un plastron de forme générale semi-cylindrique monté basculant sur l'un (14) desdits éléments en deux points diamétralement opposés et pourvu d'échancrures latérales (17) qui lui confèrent une élasticité axiale.

4. Torche suivant l'une quelconque des revendications 1 à 3, caractérisé en ce que la jupe (14) prend appui sur ledit épaulement (9A) par l'intermédiaire d'une pièce (6) de la torche, qu'elle maintient en appui contre cet épaulement.

5. Torche suivant la revendication 4, caractérisée en ce que la jupe (14) s'appuie sur ladite pièce (6) en laissant libres des passages pour un gaz de refroidissement et/ou de protection.

6. Torche suivant l'une quelconque des revendications 1 à 5, caractérisée en ce qu'elle comprend un ressort (30) de rappel de l'étrier (15) vers sa position d'ouverture.

7. Torche suivant la revendication 6, caractérisé en ce que le ressort de rappel (30) est constitué par un appendice élastique de la lame métallique (23) en saillie vers la tête (2) de la torche.

8. Torche suivant l'une quelconque des revendications 1 à 7, caractérisée en ce que l'étrier (15) présente à l'opposé de la jupe (14) une saillie (26) qui empêche le démontage d'une pince porte-électrode lorsque la coiffe (7) est en place.

## Patentansprüche

1. Lichtbogenbrenner mit einer abnehmbaren Sicherheitskappe (7), die dazu bestimmt ist, das freie Ende des Brennerkopfes (2) zu umgeben und, wenn sie sich am Platz befindet, einen elektrischen Kreis (28) zu schließen, welcher zu dem Sicherheitskreis des Brenners gehört, dadurch gekennzeichnet, daß die Kappe einen Mantel (14) aufweist, der angepaßt ist, um axial durch eine Schulter (9A) des Brennerkopfes (2) angeordnet zu werden, und einen Schwingbügel (15) aufweist, der an einem der zwei durch den Mantel (14) und den Kopf (2) gebildeten Elemente (14, 2) beweglich angeordnet ist, wobei dieser Bügel einen metallischen Teil (23) aufweist, der mit Sperrmitteln (24) auf dem anderen (2) der zwei Elemente (14, 2) versehen ist, und der, wenn die Kappe (7) auf dem Brennerkopf (2) befestigt ist, mit zwei Klemmen (27) zusammenwirkt, die formschlüssig mit dem anderen Element (2) verbunden sind und zu dem elektrischen Kreis (28) gehören.

2. Brenner nach Anspruch 1, dadurch gekennzeichnet, daß der Bügel (15) aus einem isolierenden Material besteht und der metallische Teil (23) aus einer halbrunden Zunge gebildet ist, die an jedem Ende eine Sperrkerbe (24) hat, welche zu einem (14) dieser Elemente gerichtet ist, wobei die Klemmen durch zwei diametral gegenüberliegende Anschläge (27) gebildet sind, die sich an dem anderen Element (2) auskragend befinden.

3. Brenner nach einem der Ansprüche 1 und 2, dadurch gekennzeichnet, daß der Bügel (15) durch einen Schutz allgemein halbrunder Form gebildet ist, der schwingend auf einem (14) dieser Elemente an zwei diametral gegenüberliegenden Stellen angebracht ist und mit seitlichen Rasten (17) versehen ist, die ihm eine axiale Elastizität verleihen.

4. Brenner nach einem der Ansprüche 1 bis 3, dadurch gekennzeichnet, daß der Mantel (14) sich auf dieser Schulter (9A) mittels eines Brennerstückes (6) abstütz, welches er in Abstützung gegen diese Schulter hält.

5. Brenner nach Anspruch 4, dadurch gekennzeichnet, daß der Mantel (14) sich so auf diesem Stück (6) abstützt, daß er Durchgänge für ein Kühl- und/oder Schutzgas freiläßt.

6. Brenner nach einem der Ansprüche 1 bis 5, dadurch gekennzeichnet, daß er eine Rückholfeder (30) für den Bügel (15) zu seiner Öffnungsstellung hin aufweist.

7. Brenner nach Anspruch 6, dadurch gekennzeichnet, daß die Rückholfeder (30) durch ein elastisches Verlängerungsstück der metallischen Zunge (23) gebildet ist, die zum Brennerkopf (2) hin heraussteht.

8. Brenner nach einem der Ansprüche 1 bis 7, dadurch gekennzeichnet, daß der Bügel gegenüber dem Mantel (14) eine Überkragung (26) aufweist, welche die Demontage einer Elektrodenhalterklammer verhindert, wenn sich die Kappe (7) am Platz befindet.

## Claims

1. Arc working torch, of the kind comprising a removable safety cowling (7) intended to surround the free end of the torch head (2) and, when it is in position, to close an electrical circuit (28) which forms part of the safety circuit of the torch, characterised in that the cowling comprises a skirt (14) adapted to be located axially by means of a shoulder (9A) of the torch head (2) and a tilting stirrup (15) hinged on one of the two elements (14, 2) constituted by the skirt (14) and by the head (2), this stirrup comprising a metal part (23) provided with means (24) for snap-fitting on the other (2) of these two elements (14, 2) which, when the cowling (7) is secured on the torch head (2), co-operates with two terminals (27) integral with the said other element (2) and appertaining to the said electrical circuit (28).

2. Torch according to claim 1, characterised in that the stirrup (15) is formed of an insulating material and the metal part (23) is formed by a semi-circular metal plate, which at each end has an engaging notch (24) directed towards the one (14) of the said elements, the terminals being formed by two diametrically opposed studs (27) projecting on the said other element (2).

3. Torch according to one of the claims 1 and 2, characterised in that the stirrup (15) is formed by a plate of generally semi-cylindrical shape tiltably mounted on the one (14) of the said elements at two diametrically opposed points and provided with lateral notches (17) which impart to it an axial elasticity.

4. Torch according to any one of the claims 1 to 3, characterised in that the skirt (14) bears on the said shoulder (9A) via a part (6) of the torch, which it holds in abutment against this shoulder.

5. Torch according to claim 4, characterised in that the skirt (14) bears on the said part (6) whilst leaving uncovered passages for a cooling and/or shielding gas.

6. Torch according to any one of the claims 1 to 5, characterised in that it comprises a spring (30) for return of the stirrup (15) towards its open position.

7. Torch according to claim 6, characterised in that the return spring (30) is formed by an elastic extension of the metal plate (23) projecting towards the torch head (2).

8. Torch according to any one of the claims 1 to 7, characterised in that opposite to the skirt (14), the stirrup (15) has a projection (26) which prevents the disassembling of an electrode-carrier clamp when the cowling (7) is in position.
